# EUROPÄISCHE PATENTANMELDUNG

(11) **EP 1 082 929 A2**
(43) Veröffentlichungstag der Anmeldung: **14.03.2001**
(21) Anmeldenummer: 99124700.8
(22) Anmeldetag: 11.12.1999
(51) Int. Cl.: A47H 1/04

(54) **Gleitschieneneinrichtung**

(30) Priorität: 09.09.1999 DE 29915748 U
(71) Anmelder: Haas, Stefan, 60138 Frankfurt (DE)
(72) Erfinder: Haas, Stefan, 60138 Frankfurt (DE)
(74) Vertreter: Voigt, Reinhard, Dipl.-Ing.

(57) **Zusammenfassung**

Es wird eine Gleitschieneneinrichtung (10) zur Wand- und/oder Deckenhalterung von Gardinen/Vorhängen angegeben, bei der wenigstens zwei parallel Gleitschienen (11, 12) mit horizontalem Abstand angeordnet sind und mehrere stabförmige Wand- bzw. Deckenhalter (20) die Gleitschienen (11, 12) auf ihrer Oberseite umschließen und im Abstand halten, wobei die Wand- bzw. Deckenhalter (20) eine zur Gardine/ Vorhang gerichtete Öffnung (28) aufweisen, durch die der Kopf (31) von Gardienen/Vorhangträgern (30) hindurchpasst. Dadurch können Gardinen/Vorhänge ohne Behinderung durch die Halter über eine beliebige Länge und Bahnform verschoben werden.

## Beschreibung

Die Erfindung bezieht sich auf eine Gleitschieneneinrichtung zur Wand und/oder Deckenhalterung von Gardinen, Vorhängen, Lamellen, Plattenelementen vor Fenstern oder als Raumteiler oder für Präsentationswände.

Üblicherweise werden Gardinen oder Vorhänge an Schienen aufgehängt, die direkt an der Raumdecke befestigt sind. Dabei werden an den Gardinen/Vorhängen kleine Haken mit Röllchen befestigt, die in Nuten der Schienen laufen. Hierbei ist man bezüglich der Höhe der Gardinen/Vorhänge an die Raumdecke gebunden, und es ist schwierig, die Gardinen/Vorhänge in unterschiedlichen Bögen aufzuhängen.

Es ist auch bekannt, Gardinen/Vorhänge an einer Stange aufzuhängen, die durch Halter an einer Wand befestigt ist. Über die Stange werden geschlossene Ringe geschoben, an denen die Gardinen/Vorhänge mittels kleiner Haken befestigt werden können. Zum Bewegen bzw. Verändern der Stellung der Gardinen/Vorhänge werden sie zur Seite geschleudert, wobei die Ringe über die Stange gleiten. Diesen Stangen kann zwar, insbesondere wenn sie aus Metall sind, eine Bogenform gegeben werden, aber in gewissen Abständen muss ein Wandhalter vorgesehen sein, um die Stange mit dem Gewicht der Gardinen/Vorhänge zu unterstützen. Diese Wandhalter begrenzen die Bewegungsbahn der Ringe mit den daran befestigten Gardinen/Vorhängen.

Es ist Aufgabe der Erdindung, eine Gleitschieneneinrichtung derart auszugestalten, daß die Gardinen/Vorhänge über eine beliebige Länge und Bahnform verschoben werden können.

Die Aufgabe wird durch die Merkmale des Anspruches 1 gelöst.

Vorteilhafte Ausgestaltungen der Erfindung sind in den Unteransprüchen beansprucht.

Mit der Erfindung sind insbesondere die Vorteile erzielbar, daß die Gardinen/Vorhangträger sich an den Wand- bzw. Deckenhaltern vorbei bzw. durch diese hindurch bewegen können, so daß sie die Bewegungsbahn der Gardinen/Vorhänge nicht einschränken. Durch den im wesentlichen punkt- bzw. linienförmigen Kontakt zwischen den Gleitschienen und den Trägern der Gardinen/Vorhänge entsteht wenig Reibung, wodurch sie auch durch bogenförmige Bahnen leicht bewegt bzw. geschleudert werden können.

Weiterhin kann der Verlauf der Gleitschienen sowohl in horizontaler als auch in vertikaler Richtung eingestellt werden, wodurch sie einerseits bauliche Ungenauigkeiten ausgleichen können und andererseits vielfältige Gestaltungsmöglichkeiten bieten.

Die Erfindung und weitere durch sie erzielbare Vorteile werden nun anhand der Beschreibung und Zeichnung von Ausführungsbeispielen näher erläutert. Es zeigen:
Fig. 1 Ansichten der Gleitschieneneinrichtung gemäß der Erfindung mit runden Gleitschienen und einem geraden Verlauf von oben, der Seite und vom Ende;
Fig. 2 eine Draufsicht der Einrichtung mit runden Gleitschienen und einem bogenförmigen Verlauf und End- bzw. Seitenansichten eines Wand/Deckenhalters;
Fig. 3 einen Wandhalter für zwei runde Gleitschienen von oben, der Seite und vom Ende;
Fig. 4 eine Gleitschieneinrichtung mit zwei Gleitschienen, die im Querschnitt ein Winkelprofil haben, von oben, der Seite und vom Ende;
Fig. 5 einen Wandhalter für die Gleitschienen mit Winkelprofil gemäß Fig. 4 von oben, der Seite und vom Ende.

In Fig. 1 ist eine Slide- bzw. Gleitschieneneinrichtung 10 mit zwei im Abstand angeordneten Gleitschienen 11, 12 gezeigt, die einen runden Querschnitt haben. Zwar sind in Fig. 1 die Gleitschienen 11, 12 mit gleichem Durchmesser gezeigt, aber es können auch Gleitschienen mit unterschiedlichen Durchmessern verwendet werden. Beispielsweise könnte bei einer Wandhalterung die der Wand nächstgelegene Schiene einen größeren Durchmesser aufweisen als die benachbarte Schiene, die von der Wand weiter entfernt ist.

Die Gleitschienen können aus einem beliebigen Material hergestellt sein, wie beispielsweise Metall, Holz oder Kunststoff. Hierbei können insbesondere ästhetische Gesichtspunkte berücksichtigt werden. Vorzugsweise bestehen sie aus Metall, wie beispielsweise Edelstahl oder Messing, da sich diese Materialien gut biegen lassen, um für einen bogenförmigen Verlauf zu sorgen. Dies kann auch wiederholt geschehen, wenn der Verlauf korrigiert oder den Wünschen entsprechend geändert werden soll.

Am Ende der Gleitschienen 11, 12 können Stopper 13 angeordnet sein, um zu verhindern, daß eine Gardine/Vorhang bei einer Schleuderbewegung aus ihrer Aufhängung herausrutscht.

Die beiden Gleitschienen 11, 12 werden von Wand- bzw. Deckenhaltern getragen. Figuren 1 und 2 zeigen einen stabförmigen Wandhalter 20 für zwei runde Gleitschienen 11, 12. Der Schaft 21 des Wandhalters 20 kann einteilig sein oder er kann mehrteilig sein, wie es in den Figuren gezeigt ist. Der Querschnitt des Halterschaftes 21 kann nach Wunsch gewählt werden, beispielsweise kann er rund (Fig. 1, 3) oder eckig (Fig. 4, 5) sein.

Gemäß den Figuren 1 und 3 weist der Schaft 21 zwei relativ zueinander verschiebbare Schaftabschnitte 22, 23 auf, die eine Längenverstellung erlauben. Bei dem gezeigten Ausführungsbeispiel sind die zwei Schaftabschnitte 22, 23 teleskopartig ineinander schiebbar. In der gewünschten Länge können sie durch eine Feststellschraube 29a festgestellt werden.

An dem einen Schaftende ist ein Befestigungsflansch 24 angebracht, der an der Wand bzw. Decke befestigt werden kann. An seinem gegenüberliegenden Ende trägt der Schaft 21 einen Kopf 25, der die Gleitschienen 11, 12 trägt und im Abstand hält. Der Kopf 25 hat die Form eines im wesentlichen C-förmigen Bügels, der mit seinem Buchtabschnitt über die beiden Gleitschienen 11, 12 greift und dessen offene Seite nach unten zur Gardine/Vorgang gerichtet ist. Bei einer Wandhalterung ist der Schaft 21 an einem Ende außen an dem C-förmigen Kopf 25 befestigt, und bei einer Deckenhalterung ist der Schaft 21 in der Mitte außen an dem C-förmigen Kopf 25 befestigt. An den Enden des C-förmigen Kopfes 25 sind innen die Gleitschienen 11, 12 angebracht. Sie können entweder starr befestigt sein, wie beispielsweise durch Schweißen; sie können aber auch verschiebar befestigt sein, wie es in den bevorzugten Ausführungsbeispielen gemäß den Figuren 1 bis 5 gezeigt ist. Zu diesem Zweck sind in dem C-förmigen Kopf 25 Öffnungen 26, 27 mit einem Querschnitt ausgebildet, der dem Querschnitt der Gleitschienen 11, 12 entspricht. So sind die Öffnungen 26, 27 in Fig. 3 rund und in Fig. 4 eckig, um die runden bzw. eckigen Gleitschienen 11, 12 längsverschiebbar aufzunehmen. Wenigstens eine der Gleitschienen 11, 12 kann durch eine oder mehrere Feststellschrauben 29b gegen eine unerwünschte Längsverschiebung gesichert werden. Bevorzugt wird die der Wand/Decke nächstgelegene Gleitschiene gesichert. Die dazu benachbarte Gleitschiene kann ungesichert bleiben, sie steht über die endseitigen Stopper 13 mit der gesicherten Gleitschiene in Verbindung.

Die Gardine bzw. der Vorhang (in den Figuren nicht gezeigt) wird von entsprechenden Trägern 30 getragen, die in dem Abstand zwischen den Gleitschienen 11, 12 geführt sind. Jeder Träger 30 weist einen Kopf 31, einen Schaft 32 und ein dem Kopf 31 gegenüberliegendes Ende (nicht gezeigt) auf, das beliebig gestaltet sein kann, um an der Gardine/Vorhang befestigt zu werden. Beispielsweise kann es einen Ring, eine Platte oder einen Haken bilden, der z.B. an einer Öse in einem Kräuselband oder auf andere Weise befestigt wird, das an der Gardinen/Vorhang fest angebracht ist.

Der Schaft 32 des Trägers 30 ist nach Länge und Durchmesser so gewählt, daß er in dem Abstand zwischen den Gleitschienen 11, 12 leicht bewegbar ist.

Der Kopf 31 des Trägers 30 ist in einem im wesentlichen punkt- oder linienförmigen Eingriff mit den Gleitschienen 11, 12. Zu diesem Zweck ist der Kopf 31 gemäß den bevorzugten Ausführungsbeispielen kugel-, zylinder-, prismen- oder pyramidenförmig oder er ist aus Kombinationen dieser Formen gestaltet. Die Gleitschienen 11, 12 sind im Querschnitt rund (Fig. 1) oder eckig (Fig. 5).

Die Gardinen/Vorhangträger 30 können aus einem gewünschten Material hergestellt sein. Vorzugsweise bestehen sie aus dem gleichen Material wie die Gleitschienen 11, 12. Sie können beispielsweise auch aus Metall bestehen und zur Reibungsminderung, Geräuschdämmung und/oder Farbgestaltung mit einem Kunststoff überzogen sein.

Gemäß den beschriebenen Ausführungsbeispielen der Erfindung ist in dem C-förmigen Kopf 25 des Wand- bzw. Deckenhalters 20 zusätzlich zu den Öffnungen 26, 27, in denen die Gleitschienen 11, 12 aufgenommen werden, noch eine weitere Öffnung 28 vorgesehen, die so angeordnet und ausgebildet ist, daß beim Bewegen der Gardine/Vorhang entlang den Gleitschienen 11, 12 die Köpfe 31 der mehreren Gardinen/Vorhangträger 30 und ihre Trägerschafte 32 durch diese Öffnung 28 hindurch passen. Die Öffnungen 26, 27 und 28 können in dem Halterkopf 21 zu einer einzigen, entsprechend geformten Öffnung zusammengefasst sein (sh. Fig. 1), und erst wenn die Gleitschienen 11, 12 eingesetzt sind, wird die Öffnung 28 deutlich begrenzt (sh. Fig. 1, 4, 5).

Dieser Aufbau ermöglicht, daß die Gleitschienen 11, 12 eine beliebige Länge und Form haben können und die Gardine/Vorhang entlang der gesamten Länge bewegt bzw. geschleudert werden kann, ohne von den Haltern 20 eingeschränkt zu werden. Da die Halter 20, die von einer Wand auskragen oder von einer Decke herabhängen, eine beliebige gewünschte Länge haben können, diese Länge nach Wunsch verstellt werden kann und die Gleitschienen 11, 12 in den Wand- bzw. Deckenhaltern längsverschiebbar sind, ergeben sich vielfältige Gestaltungsmöglichkeiten für die Anordnung der Slide- bzw. Gleitschieneneinrichtung 10 im Raum.

## Patentansprüche

1. Gleitschieneneinrichtung (10) zur Wand- und/oder Deckenhalterung von Gardinen/Vorhängen, enthaltend:
- wenigstens zwei parallele, mit horizontalem Abstand angeordnete Gleitschienen (11, 12),
- mehrere stabförmige Wand- bzw. Deckenhalter (20), die jeweils an ihrem einen Ende an der Wand bzw. Decke befestigbar sind und an ihrem anderen Ende die zwei Gleitschienen (11, 12) auf ihrer Oberseite umschließen und im Abstand haltern, und
- mehrere Gardinen/Vorhangträger (30), die einen in dem Abstand zwischen den Gleitschienen (11, 12) bewegbaren Schaft (32) aufweisen, der an seinem unteren Ende an der Gardine/Vorhang befestigbar ist und an seinem oberen Ende einen Kopf (31) aufweist, der breiter als der Abstand zwischen den Gleitschienen (11, 12) ist und der mit den Gleitschienen (11, 12) jeweils über einen Punkt- bzw. Linienkontakt in Eingriff ist,
- wobei die Wand- bzw. Deckenhalter (20) eine zur Gardine/Vorhang offene Öffnung (28) aufweisen, durch die der Kopf (31) des Gardinen/Vorhangträgers (30) bei einer Bewegung entlang den Gleitschienen (11, 12) hindurchpasst.

2. Gleitschieneneinrichtung nach Anspruch 1, wobei die Gardinen/Vorhangträger (30) einen kugel-, zylinder-, prismen- oder pyramidenförmigen Kopf (31) haben.

3. Gleitschieneneinrichtung nach Anspruch 2, wobei die Gleitschienen (11, 12) einen runden Querschnitt haben.

4. Gleitschieneneinrichtung nach Anspruch 2, wobei die Gleitschienen (11, 12) im Querschnitt ein Winkelprofil haben.

5. Gleitschieneneinrichtung nach einem der Ansprüche 1 bis 3, wobei die Größe der Querschnittsfläche der Gleitschienen (11, 12) gleich ist.

6. Gleitschieneneinrichtung nach einem der Ansprüche 1 bis 4, wobei die stabförmigen Wand- bzw. Deckenhalter (20) längenverstellbar sind.

7. Gleitschieneneinrichtung nach Anspruch 6, wobei die Wand- bzw. Deckenhalter (20) jeweils relativ zueinander verschiebbare Schaftabschnitte (22, 23) aufweisen, von denen einer einen Befestigungsflansch (24) aufweist, ein anderer einen die Gleitschienen (11, 12) halternden Kopf (25) trägt und die auf ihrer überlappenden Länge arretierbar sind.

8. Gleitschieneneinrichtung nach Anspruch 7, wobei die Schaftabschnitte (22, 23) teleskopartig ineinander verschiebbar sind.

9. Gleitschieneneinrichtung nach Anspruch 7 oder 8, wobei die Schaftabschnitte (22, 23) durch eine Feststellschraube (29a) feststellbar sind.

10. Gleitschieneneinrichtung nach Anspruch 7, wobei der Kopf (25) des Wand- bzw. Deckenhalters (20) ein C-förmiger Bügel ist, dessen Enden an jeweils einer der Gleitschienen (11, 12) befestigt sind.

11. Gleitschieneneinrichtung nach Anspruch 7, wobei der Kopf (25) des Wand- bzw. Deckenhalters (20) die Gleitschienen (11, 12) formschlüssig umgebende Öffnungen (26, 27) aufweist, in denen die Gleitschienen (11, 12) längsverschiebbar sind.

12. Gleitschieneneinrichtung nach Anspruch 11, wobei wenigstens eine der Gleitschienen (11, 12) durch wenigstens eine Feststellschraube (29b) gegen eine Längsverschiebung im Wand- bzw. Deckenhalter (20) gesichert ist.

13. Gleitschieneneinrichtung nach einem der Ansprüche 1 bis 12, wobei für jede weitere Gardine/Vorhang eine weitere Gleitschiene (11, 12) vorgesehen ist.

14. Gleitschieneneinrichtung nach einem der Ansprüche 1 bis 13, wobei die Gleitschienen (11, 12) aus Metall sind.

15. Gleitschieneneinrichtung nach Anspruch 14, wobei wenigstens der Kopf (31) des Gardinen/Vorhangträgers (30) und/oder die Gleitschienen (11, 12) mit einem reibungsmindernden und/oder geräuschdämmenden Kunststoff überzogen ist.

16. Gleitschieneneinrichtung nach einem der Ansprüche 1 bis 15, wobei die Gleitschienen (11, 12) an ihren Enden durch Stopper (13) verbunden sind.
